# EUROPÄISCHE PATENTSCHRIFT

(11) **EP 3 519 140 B1**
(45) Veröffentlichungstag und Bekanntmachung des Hinweises auf die Patenterteilung: **26.07.2023**
(21) Anmeldenummer: 17767791.1
(22) Anmeldetag: 11.09.2017
(51) Int. Cl.: B25F 5/00, B24B 23/02, B24B 55/10, B25F 5/02

(54) **STAUBHAUBE FÜR EIN SCHLEIFGERÄT**
DUST HOOD FOR A GRINDING MASCHINE
HOTTE DE POUSIERRE POUR UNE MASCHINE A MEULER

(30) Priorität: 28.09.2016 EP 16191042
(43) Veröffentlichungstag der Anmeldung: 07.08.2019
(73) Patentinhaber: HILTI Aktiengesellschaft, 9494 Schaan (LI)
(72) Erfinder: BLATZ, Thomas, 86916 Kaufering (DE)
(74) Vertreter: Hilti Aktiengesellschaft Corporate Intellectual Property
(86) Internationale Anmeldenummer: PCT/EP2017/072689
(87) Internationale Veröffentlichungsnummer: WO 2018/059915

(56) Entgegenhaltungen:
- EP-A1- 2 186 600
- DE-A1-102012 001 925
- DE-U1-202014 007 856
- US-A1- 2008 171 501

## Beschreibung

Die vorliegende Erfindung betrifft eine Staubhaube für ein mit einem Getriebehals zur Befestigung der Staubhaube ausgestattetem Schleifgerät. Die Staubhaube ist ausgestattet mit einem Haubenkörper zum Abdecken einer kreisförmigen Schleifscheibe und mit einem entlang eines Umfangs des Haubenkörpers verlaufenden Vorhang zum zumindest abschnittsweisen Abdichten des Haubenkörpers gegenüber eines mittels der Schleifscheibe zu bearbeitenden Untergrunds. Die Staubhaube weist einen Absauganschluss auf, über den ein Untergrundabtrag aus dem Haubenkörper abgesaugt werden kann.

Staubhauben der eingangs genannten Art sind grundsätzlich aus dem Stand der Technik bekannt. Sie dienen der Vermeidung einer Staubausbreitung bei Schleifarbeiten, um unter anderem die Gesundheit eines Benutzers des Schleifgeräts zu schützen. Es ist bekannt, den Haubenkörper mit einem Vorhang in Form eines Bürstenrings oder eines Lamellenvorhang auszustatten, sodass der Haubenkörper an dem zu bearbeitenden Untergrund abschließt. Wird der Winkelschleifer leicht schräg auf den zu bearbeitenden Untergrund aufgesetzt, so kann der Vorhang einen etwaig zwischen Haubenkörper und zu bearbeitenden Untergrund entstehenden Spalt abdichten, wobei eine Absaugung von Staub typischerweise optimal verläuft wenn sich zwischen dem Büstenring bzw. Lammellenvorhang und Untergrund ein Spalt von 1 bis 2 mm einstellt.

EP 2 186 600 A1 bildet die Basis für den Oberbegriff des Anspruchs 1, und offenbart ein Oberflächenschleifer mit einer trichterförmigen Absaughaube, wobei der Oberflächenschleifer insbesondere zum Schleifen von Beton verwendet werden kann.

Die DE 20 2014 007856 U1 offenbart eine Vorrichtung zum Entfernen von Oberflächenbeschichtungen. Die Vorrichtung kann mit einer entsprechenden Absaugtechnik verbunden werden.

In der US 2008/171501 A1 wird eine Haubenplatte für ein handgeführtes Schleifgerät offenbart. Es ist Aufgabe der vorliegenden Erfindung, eine Staubhaube bereitzustellen, die verbesserte Einsatzmöglichkeiten bietet.

Die Aufgabe wird durch die Merkmale des unabhängigen Anspruchs 1 gelöst. Bevorzugte Ausführungsbeispiele sind in den abhängigen Ansprüchen offenbart.

Erfindungsgemäß weist die Staubhaube einen Stellenring auf mittels dem der Haubenkörper relativ, vorzugsweise in axialer Richtung bezogen auf die Rotationsachse der Schleifscheibe, bezüglich des Getriebehalses und/oder des Stellrings verstellt werden kann. Darüber hinaus ist der Haubenkörper abgestuft verstellbar ausgebildet. Dazu ist am Stellring ein federgelagerter Raststößel vorgesehen. Ferner weist die Staubhaube ein Umgriff-Stück auf, an dem eine Mehrzahl von Ausnehmungen vorgesehen sind, die jeweils mit einer Höhenstufe korrespondieren.

Die Erfindung schließt die Erkenntnis ein, dass sich eine Schleifscheibe über ihre Lebensdauer typischerweise um ca. 8 mm abträgt und demnach, für eine optimale Absaugung von Staub, eine Höhe des Büstenrings / Lammellenvorhangs nachstellbar sein sollte.

Die Erfindung schließt ebenfalls die Erkenntnis ein, dass aus dem Stand der Technik bekannte Staubhauben entweder gar keine Höhenverstellung oder Gummilippen verwenden, die den Büstenring bzw. Lammellenvorhang gegen den Untergrund drücken. Beides führt zu einem starken Verschleiß an eben diesen Elementen, sodass der Büstenring bzw. Lammellenvorhang typischerweise mit jeder Schleifscheibe gewechselt werden muss. Zudem das Absaugergebnis nicht optimal, wenn der Büstenring bzw. Lammellenvorhang aufliegt, weil an der Stelle keine Luft nachströmen kann.

In Abkehr zu den aus dem Stand der Technik bekannten Staubhauben kann die erfindungsgemäße Staubhaube an den tatsächlichen Zustand einer Schleifscheibe angepasst werden. Somit wird eine Staubhaube bereitgestellt, die eine verbesserte Einsatzmöglichkeit bietet.

In einer bevorzugten Ausgestaltung ist der Vorhang als Lammellenvorhang ausgebildet. Alternativ kann der Vorhang als Bürstenring bzw. als Bürste ausgebildet sein.

Es hat sich als vorteilhaft herausgestellt, wenn der Stellring einen am Haubenkörper ausgebildeten Führungshals von außen umfasst. Der Stellring kann ein Griffstück aufweisen, um eine Bedienung des Stellrings zu erleichtern.

In einer weiteren bevorzugten Ausgestaltung weist der Haubenkörper eine zentrale Öffnung auf durch die der Getriebehals hindurch ragen kann. Durch den Getriebehals ist vorzugsweise eine Antriebsspindel geführt, an der die kreisförmige Schleifscheibe zum Schleifbetrieb anzubringen ist.

Besonders bevorzugt ist innenseitig am Stellring ein Stellgewinde mit einer Gewindesteigung ausgebildet, das mit einem korrespondierenden Stellgewinde, welches außenseitig am Führungshals ausgebildet ist, in Eingriff steht. Der Eingriff ist vorzugsweise derart ausgestaltet, dass ein Verdrehen des Stellrings um die Rotationsachse ein Anheben oder Absenken des Haubenkörpers relativ zum Getriebehals und/oder des Haubenkörpers relativ zum Stellring bewirkt. Vorzugsweise sind das Stellgewinde und das korrespondierenden Stellgewinde als Trapezgewinde ausgebildet.

Gemäß einer alternativen Ausgestaltungsform kann es auch möglich sein, dass das Stellgewinde fest bzw. ortsfest mit dem Getriebehals verbunden ist, sodass sich der Stellring zusammen mit dem Haubenkörper relativ zu dem Getriebehals bewegt.

In einer bevorzugten Ausgestaltung ist das Umgriff-Stück vorzugsweise U-förmig ausgebildet. Das Umgriff-Stück kann ausgebildet sein, um einen am Stellring ausgebildeten Haltekragen zur Sicherung des Stellrings am Getriebehals zu umgreifen. Besonders bevorzugt umgreift das Umgriff-Stück, bei bestimmungsgemäßer Anordnung der Staubhaube am Schleifgerät, einen am Getriebehals ausgebildeten Gehäusekragen. Besonders bevorzugt ist der Stellring, in axialer Richtung formschlüssig, mit dem Getriebehals des Schleifgeräts verbunden.

Vorzugsweise ist das Umgriff-Stück bezogen auf die Rotationsachse quer, vorzugsweise senkrecht, abziehbar vom Getriebehals angeordnet. Dies erleichtert eine Demontage der Staubhaube beispielsweise zu Reinigungszwecken. Das Umgriff-Stück kann durch wenigstens eine Halteschraube, vorzugsweise genau zwei Halteschrauben, gegen ein Abziehen vom Getriebehals gesichert sein. Alternativ oder zusätzlich kann das Umgriff-Stück durch eine Verriegelung gegen ein Abziehen vom Getriebehals gesichert sein. Die Verriegelung kann beispielsweise als federbelastete Drucktaste oder als Sperrklinke mit Schnapphaken ausgebildet sein. Darüber hinaus kann die Verriegelung auch durch Niete, Stifte oder dergleichen ausgebildet sein.

Es hat sich als vorteilhaft herausgestellt, wenn der Haubenkörper, durch Drehen des Stellrings um etwa 180 Grad, von einer oberen Haubenposition in eine untere Haubenposition und umgekehrt verstellbar ist, wobei die obere und untere Haubenposition jeweils einen Anschlag definieren.

Es hat sich als besonders vorteilhaft herausgestellt, wenn im Gewindegang des Stellgewindes wenigstens eine Gewindeausnehmung vorgesehen ist. Der Gewindegang des Stellgewindes kann als unterbrochener Gewindegang ausgebildet sein. Dadurch wird ein Abschlagen von unerwünschten Staubkrusten erleichtert. Alternativ oder zusätzlich kann zwischen zwei benachbarten Gewindegängen des korrespondierenden Stellgewindes wenigstens eine Kernausnehmung vorgesehen ist. Die Kernausnehmung ist vorzugsweise als Durchgangsloch zum Inneren des Führungshalses ausgebildet. Dies ermöglicht vorteilhafterweise ein Abführen von Staub aus dem Gewinde.

Besonders bevorzugt weist die Staubhaube einen Vorhangträger auf, mit dem der Vorhang ortsfest verbunden sein kann. Es hat sich als vorteilhaft herausgestellt, wenn der Vorhangträger eine Rastbuchse aufweist, die im Haubenkörper eingerastet werden kann. Besonders bevorzugt weist die Rastbuchse wenigstens einen Buchsenschlitz auf, der sich parallel zur Rotationsachse erstrecken kann und vorzugsweise zumindest teilweise mit der Kernausnehmung überlappt. Somit wird ein Abführen von Staub aus dem Gewinde weiter verbessert.

In einer besonders bevorzugten Ausgestaltung ist der Haubenkörper zum Abdecken eines überwiegenden Teils der Schleifscheibe ausgebildet. Die Staubhaube kann einen in Umfangsrichtung des Haubenkörpers entlang des Haubenkörpers verschiebbaren Haubensektor aufweisen, der zum bedarfsweisen graduellen Abdecken und Freigeben eines verbleibenden Teils der Schleifscheibe vorgesehen ist. Dies ermöglicht einen Trennbetrieb mittels des verbleibenden Teils der Schleifscheibe, der nicht vom Haubenkörper abgedeckt wird.

Vorzugsweise ist der Vorhang ortsfest mit dem Haubenkörper verbunden. Die Staubhaube kann frei von etwaigen zwischen Vorhang und Haubenkörper in axialer Richtung wirkenden Federelementen sein.

Die Aufgabe wird ebenfalls gelöst durch ein Schleifgerät mit einem Getriebehals und mit einer Staubhaube der vorbeschriebenen Art, wobei die Staubhaube am Getriebehals angeordnet bzw. anzuordnen ist.

Weitere Vorteile ergeben sich aus der folgenden Figurenbeschreibung. In den Figuren sind verschiedene Ausführungsbeispiele der vorliegenden Erfindung dargestellt. Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

In den Figuren sind gleiche und gleichartige Komponenten mit gleichen Bezugszeichen beziffert.

Es zeigen:
- Fig. 1: ein Schleifgerät in Form eines Diamantschleifers an dem eine Staubhaube gemäß eines bevorzugten Ausführungsbeispiels der Erfindung angeordnet ist, wobei die Staubhaube im Schnitt dargestellt ist;
- Fig. 2: eine perspektivische Darstellung des Ausführungsbeispiels der Fig. 1;
- Fig. 3: eine Vorderansicht des Ausführungsbeispiels der Fig. 1 und 2;
- Fig. 4: die Staubhaube der Fig. 1 bis 3 in der oberen Haubenposition, wobei das Schleifgerät nur ausschnittsweise dargestellt ist;
- Fig. 5: die Staubhaube der Fig. 1 bis 4 in der unteren Haubenposition, wobei das Schleifgerät nur ausschnittsweise dargestellt ist;
- Fig. 6: die Staubhaube der Fig. 1 bis 5 in abgenommen Zustand, wobei das Schleifgerät nur ausschnittsweise dargestellt ist;
- Fig. 7: die Staubhaube der Fig. 1 bis 6 in teilweise geöffnetem Zustand, wobei das Schleifgerät nicht dargestellt ist; und
- Fig. 8: eine bevorzugte Ausgestaltung des Stellrings und des Umgriff-Stücks.

### Ausführungsbeispiel:

Fig. 1 zeigt ein Schleifgerät 100 in Form eines Diamantschleifers. Das Schleifgerät 200 weist einen Getriebehals 210 zur Befestigung einer Staubhaube 100 auf, die ebenfalls in Fig. 1 dargestellt ist. Aus Gründen der Deutlichkeit ist die Staubhaube 100 im Schnitt dargestellt.

Die Staubhaube 100 ist ausgestattet mit einem Haubenkörper 10 zum Abdecken einer kreisförmigen Schleifscheibe 220, vorliegend einer Diamantscheibe, und mit einem entlang eines Umfangs U des Haubenkörpers 10 verlaufenden Vorhang 30 zum zumindest abschnittsweisen Abdichten des Haubenkörpers 10 gegenüber eines mittels der Schleifscheibe 220 zu bearbeitenden Untergrunds UG. Der Vorhang 30 ist als Lamellenvorhang ausgebildet.

Über einen Absauganschluss 40 der Staubhaube 100 kann ein Untergrundabtrag S in Form von Staub aus dem Haubenkörper 10 abgesaugt werden.

Der Haubenkörper 10 in Fig. 1 ist zum Abdecken eines überwiegenden Teils der Schleifscheibe 220 ausgebildet, wobei Staubhaube 100 einen in Umfangsrichtung U des Haubenkörpers 10 entlang des Haubenkörpers 10 verschiebbaren Haubensektor 20 aufweist, der zum bedarfsweisen graduellen Abdecken und Freigeben eines verbleibenden Teils 220` der Schleifscheibe 220 vorgesehen ist. Im Haubensektor 20 ist ebenfalls ein Vorhang 30' in Form eines Lamellenvorhangs vorgesehen. Durch Freigeben des verbleibenden Teils 220` der Schleifscheibe 220 kann auch an einer vertikalen Wand geschliffen werden.

Erfindungsgemäß weist die Staubhaube 100 einen Stellring 50 auf mittels dem der Haubenkörper 10 in axialer Richtung A, bezogen auf die Rotationsachse R der Schleifscheibe 220, bezüglich des Getriebehalses 210 und des Stellrings 50 verstellt werden kann.

Der Stellring 50 ist in axialer Richtung A formschlüssig mit dem Getriebehals 210 des Schleifgeräts 200 verbunden. Dies wird erreicht durch ein U-förmig ausgebildetes Umgriff-Stück 25 (vgl. auch Fig. 6 und 8), das einen am Stellring 50 ausgebildeten Haltekragen 55 zur Sicherung des Stellrings 50 am Getriebehals 210 umgreift. Bei in Fig. 1 gezeigter bestimmungsgemäßer Anordnung der Staubhaube 100 am Schleifgerät 200 umgreift das Umgriff-Stück 25 ebenfalls einen am Getriebehals 210 ausgebildeten Gehäusekragen 215.

Der Haubenkörper 10 weist eine zentrale Öffnung 13 auf, durch die der Getriebehals 210 hindurch- bzw. hineinragen kann. Durch den Getriebehals 210 ist eine Antriebsspindel (nicht gezeigt) geführt, an der die kreisförmige Schleifscheibe 220 zum Schleifbetrieb angebracht ist.

Im Folgenden soll die Verstellbarkeit des Haubenkörpers 10 genauer erläutert werden.

Wie aus Fig. 1 ersichtlich ist, umfasst der Stellring 50 einen am Haubenkörper 10 ausgebildeten Führungshals 15 von außen.

Innenseitig am Stellring 50 ist ein Stellgewinde 57 mit einer Gewindesteigung G ausgebildet (vgl. Fig. 7), das mit einem korrespondierenden Stellgewinde 17, das außenseitig am Führungshals 15 ausgebildet ist, in Eingriff steht. Derart wird erreicht, dass ein Verdrehen des Stellrings 50 um die Rotationsachse R ein Anheben oder Absenken des Haubenkörpers 10 relativ zum Getriebehals 210 und des Haubenkörpers 10 relativ zum Stellring 50 bewirkt.

Fig. 2 zeigt eine perspektivische Darstellung des Ausführungsbeispiels der Fig. 1. Gut zuerkennen in Fig. 2 ist, dass der Stellring 50 ein Griffstück 53 aufweist um eine Bedienung des Stellrings 30 zu erleichtern.

Der Haubenkörper 10 ist durch Drehen des Stellrings 50 um etwa 180 Grad, von einer oberen Haubenposition OP (Fig. 1 bis Fig. 4) in eine untere Haubenposition UP (Fig. 5) und umgekehrt verstellbar, wobei die obere und untere Haubenposition jeweils einen Anschlag definieren. In Fig. 2 ist eine obere Haubenposition OP des Haubenkörpers 10 gezeigt, weshalb die Schleifscheibe 220, bezogen auf die axiale Richtung A, maximal über den Haubenkörper 10 hinaussteht.

Eine Vorderansicht des Ausführungsbeispiels der Fig. 1 und 2 ist in Fig. 3 dargestellt.

Fig. 4 zeigt nunmehr die Staubhaube der Fig. 1 bis 3 in der oberen Haubenposition OP, wobei das Schleifgerät 200 nur ausschnittsweise dargestellt ist. Gut zu erkennen ist das U-förmig ausgebildete Umgriff-Stück 25.

Fig. 5 zeigt die Staubhaube der Fig. 1 bis 4 in der unteren Haubenposition UP, wobei das Schleifgerät ebenfalls nur ausschnittsweise dargestellt ist. Unterhalb des Stellrings 50 zu erkennen ist ein Teil des korrespondierenden Stellgewindes 17, das außenseitig am Führungshals 15 ausgebildet ist.

Die Staubhaube der Fig. 1 bis 5 in abgenommen Zustand ist in Fig. 6 dargestellt, wobei das Schleifgerät 200 nur ausschnittsweise gezeigt ist. Das Umgriff-Stück 25, das bezogen auf die Rotationsachse R senkrecht abziehbar vom Getriebehals 210 ausgebildet ist, ist in Fig. 6 in abgezogenem Zustand gezeigt. Zwei Halteschrauben 27, die zum Sichern des Umgriff-Stücks 25 gegen ein Abziehen vom Getriebehals 210 vorgesehen sind, sind vorliegend gelöst. Gemäß einer alternativen Ausgestaltungsform können die zwei Halteschrauben 27 auch in Form von zwei Haltestiften ausgestaltet sein. Darüber hinaus ist es auch möglich, dass die zwei Halteschrauben 27 auch durch zwei Niete verwirklicht sind.

Gut zu erkennen in Fig. 6 sind der am Stellring 50 ausgebildete Haltekragen 55 sowie der am Getriebehals 210 ausgebildete Gehäusekragen 215, die bei montiertem Umgriff-Stück 25 in axialer Richtung A formschlüssig durch das Umgriff-Stück 25 gehalten werden, wobei der Stellring 50 drehbar verbleibt.

Der Haubenkörper 10 weist eine zentrale Öffnung 13 auf, durch die der Getriebehals 210 hindurch- bzw. hineinragen kann. Durch den Getriebehals 210 ist eine Antriebsspindel 230 geführt, an der die kreisförmige Schleifscheibe (nicht gezeigt) zum Schleifbetrieb angebracht werden kann. Auf der oberen Innenseite des Stellrings 50 zu erkennen ist ein Teil des Stellgewindes 57, das innenseitig am Führungshals 15 ausgebildet ist.

In Fig. 7 dargestellt ist die Staubhaube 100 der Fig. 1 bis 6 in teilweise geöffnetem Zustand, wobei das Schleifgerät nicht dargestellt ist. In Fig. 7 ist insbesondere eine Maßnahme zur wirksamen Absaugung von Untergrundabtrag (Staub) erkennbar.

So ist zwischen jeweils zwei benachbarten Gewindegängen 16, 16`; 16`, 16" des korrespondierenden Stellgewindes 17 jeweils eine Kernausnehmung 18, 18' vorgesehen. Die Kernausnehmungen 18, 18' sind als Durchgangslöcher zum Inneren des Führungshalses 15 ausgebildet. Durch die Kernausnehmungen 18, 18' kann Staub aus dem korrespondierenden Stellgewinde 17 abgesaugt werden.

Wie der Fig. 7 unten entnommen werden kann, weist die Staubhaube 100 einen Vorhangträger 60 auf, an dem der Vorhang 30 ortsfest verbunden ist, wobei der Vorhangträger 60 eine Rastbuchse 65 aufweist die im Haubenkörper 10 bzw. im Führungshals 15 eingerastet werden kann. Die Rastbuchse 65 weist im vorliegend dargestellten Ausführungsbeispiel sechs Buchsenschlitz 67 auf, die sich parallel zur Rotationsachse R erstrecken. Der Vorhangträger 60 und die Staubhaube 10 können derart zusammengesteckt werden, dass einer der Buchsenschlitze 67 zumindest teilweise mit der Kernausnehmung 18 überlappt. Dies ermöglicht eine optimale Staubabsaugung aus dem korrespondierenden Stellgewinde 17.

Fig. 8 zeigt schließlich eine bevorzugte Ausgestaltung des Stellrings 50 und des Umgriff-Stücks 25. Zwecks abgestufter Höhenverstellbarkeit des Haubenkörpers (nicht gezeigt) ist am Stellring 50 ein vorzugsweise federgelagerter Raststößel 59 vorgesehen. Am Umgriff-Stück 25 ist eine Mehrzahl von Ausnehmungen 29, 29`, 29" ausgebildet, die jeweils mit einer Höhenstufe korrespondieren. Wie ebenfalls aus Fig. 8 ersichtlich ist, sind im Gewindegang 56 des Stellgewindes 57 mehrere Gewindeausnehmungen 58 vorgesehen, die einen unterbrochenen Gewindegang 56 definieren. Dadurch wird ein Abschlagen von unerwünschten Staubkrusten erleichtert.

### Bezugszeichenliste

- 10: Haubenkörper
- 13: zentrale Öffnung
- 15: Führungshals
- 16, 16`, 16": benachbarte Gewindegänge des korrespondierenden Stellgewindes
- 17: korrespondierendes Stellgewinde
- 18, 18`: Kernausnehmung
- 20: verschiebbarer Haubensektor
- 25: Umgriff-Stück
- 27: Halteschraube
- 29, 29', 29": Ausnehmungen
- 30, 30': Vorhang
- 40: Absauganschluss
- 50: Stellring
- 53: Griffstück
- 55: Haltekragen
- 56: Gewindegang des Stellgewindes
- 57: Stellgewinde
- 58: Gewindeausnehmung
- 59: Raststößel
- 60: Vorhangträger
- 65: Rastbuchse
- 67: Buchsenschlitz
- 100: Staubhaube
- 200: Schleifgerät
- 210: Getriebehals
- 215: Gehäusekragen
- 220: Schleifscheibe
- 220': verbleibender Teil der Schleifscheibe
- 230: Antriebsspindel
- A: axiale Richtung
- G: Gewindesteigung
- OP: obere Haubenposition
- R: Rotationsachse
- S: Untergrundabtrag
- U: Umfang bzw. Umfangsrichtung
- UG: Untergrund
- UP: untere Haubenposition

## Patentansprüche

1. Staubhaube (100) für ein mit einem Getriebehals (210) zur Befestigung der Staubhaube (100) ausgestattetem Schleifgerät (200), mit einem Haubenkörper (10) zum Abdecken einer kreisförmigen Schleifscheibe (220) und mit einem entlang eines Umfangs (U) des Haubenkörpers (10) verlaufenden Vorhang (30) zum zumindest abschnittsweisen Abdichten des Haubenkörpers (10) gegenüber eines mittels der Schleifscheibe (220) zu bearbeitenden Untergrunds (UG), und mit einem Absauganschluss (40) über den ein Untergrundabtrag (S) aus dem Haubenkörper (10) abgesaugt werden kann, wobei die Staubhaube (100) einen Stellring (50) aufweist mittels dem der Haubenkörper (10) relativ, vorzugsweise in axialer Richtung (A) bezogen auf die Rotationsachse (R) der Schleifscheibe (220), bezüglich des Getriebehalses (210) und/oder des Stellrings (50) verstellt werden kann,
**dadurch gekennzeichnet, dass**
der Haubenkörper (10) abgestuft verstellbar ausgebildet ist, wobei dazu am Stellring (50) ein federgelagerter Raststößel (59) vorgesehen ist und wobei die Staubhaube (100) ein Umgriff-Stück (25) aufweist, an dem eine Mehrzahl von Ausnehmungen (29, 29', 29") vorgesehen sind, die jeweils mit einer Höhenstufe korrespondieren.

2. Staubhaube (100) nach Anspruch 1,
**dadurch gekennzeichnet, dass** der Stellring (50) einen am Haubenkörper (10) ausgebildeten Führungshals (15) von außen umfasst.

3. Staubhaube (100) nach Anspruch 2,
**dadurch gekennzeichnet, dass** innenseitig am Stellring (50) ein Stellgewinde (57) mit einer Gewindesteigung (G) ausgebildet ist, das mit einem korrespondierenden Stellgewinde (17), das außenseitig am Führungshals (15) ausgebildet ist, in Eingriff steht, derart, dass ein Verdrehen des Stellrings (50) um die Rotationsachse (R) ein Anheben oder Absenken des Haubenkörpers (10) relativ zum Getriebehals (210) und/oder des Haubenkörpers (10) relativ zum Stellring (50) bewirkt.

4. Staubhaube (100) nach einem der vorangehenden Ansprüche,
**dadurch gekennzeichnet, dass** das Umgriff-Stück (25) u-förmig ausgebildet ist, und wobei das Umgriff-Stück (25) einen am Stellring (50) ausgebildeten Haltekragen (55) zur Sicherung des Stellrings (50) am Getriebehals (210) umgreift, wobei das Umgriff-Stück (25), bei bestimmungsgemäßer Anordnung der Staubhaube (100) am Schleifgerät (200), ebenfalls einen am Getriebehals (210) ausgebildeten Gehäusekragen (215) umgreift.

5. Staubhaube (100) nach Anspruch 4,
**dadurch gekennzeichnet, dass** das Umgriff-Stück (25) bezogen auf die Rotationsachse (R) quer, vorzugsweise senkrecht, abziehbar vom Getriebehals (210) angeordnet ist.

6. Staubhaube (100) nach Anspruch 5,
**dadurch gekennzeichnet, dass** das Umgriff-Stück (25) durch wenigstens eine Halteschraube (27) und/oder eine Verriegelung gegen ein Abziehen vom Getriebehals (210) gesichert ist.

7. Staubhaube (100) nach einem der vorangehenden Ansprüche,
**dadurch gekennzeichnet, dass** der Haubenkörper (10), durch Drehen des Stellrings (50) um etwa 180 Grad, von einer oberen Haubenposition (OP) in eine untere Haubenposition (UP) und umgekehrt verstellbar ist, wobei die obere und untere Haubenposition (UP; OP) jeweils einen Anschlag definieren.

8. Staubhaube (100) nach Anspruch 1 oder 2,
**dadurch gekennzeichnet, dass** der Stellring (50), in axialer Richtung (A) formschlüssig, mit dem Getriebehals (210) des Schleifgeräts (200) verbunden ist.

9. Staubhaube (100) nach einem der Ansprüche 3 bis 8,
**dadurch gekennzeichnet, dass** im Gewindegang (56) des Stellgewindes (57) wenigstens eine Gewindeausnehmung (58) vorgesehen ist und/oder zwischen zwei benachbarten Gewindegängen (16, 16') des korrespondierenden Stellgewindes (17) wenigstens eine Kernausnehmung (18) vorgesehen ist.

10. Staubhaube (100) nach einem der vorangehenden Ansprüche,
**dadurch gekennzeichnet, dass** die Staubhaube (100) einen Vorhangträger (60) aufweist, an dem der Vorhang (30) ortsfest verbunden ist, wobei der Vorhangträger (60) eine Rastbuchse (65) aufweist die im Haubenkörper (10) eingerastet werden kann.

11. Staubhaube (100) nach Anspruch 10,
**dadurch gekennzeichnet, dass** die Rastbuchse (65) wenigstens einen Buchsenschlitz (67) aufweist, der sich parallel zur Rotationsachse (R) erstreckt und zumindest teilweise mit der Kernausnehmung (18) überlappt.

12. Staubhaube (100) nach einem der vorangehenden Ansprüche,
**dadurch gekennzeichnet, dass** der Haubenkörper (10) zum Abdecken eines überwiegenden Teils der Schleifscheibe (200) ausgebildet ist und die Staubhaube (100) einen in Umfangsrichtung (U) des Haubenkörpers (10) entlang des Haubenkörpers (10) verschiebbaren Haubensektor (20) aufweist, der zum bedarfsweisen graduellen Abdecken und Freigeben eines verbleibenden Teils der Schleifscheibe (220) vorgesehen ist, und wobei im Haubensektor (20) ebenfalls ein Vorhang (30') vorgesehen ist.

13. Staubhaube (100) nach einem der vorangehenden Ansprüche,
**dadurch gekennzeichnet, dass** der Vorhang (20) ortsfest mit dem Haubenkörper (10) verbunden ist und die Staubhaube (100) frei von etwaigen zwischen Vorhang (20) und Haubenkörper (10) in axialer Richtung (A) wirkender Federelementen ist.

14. Schleifgerät (200) mit einem Getriebehals (210) und mit einer Staubhaube (100) nach einen der vorangehenden Ansprüche, wobei die Staubhaube (100) am Getriebehals (210) angeordnet bzw. anzuordnen ist.

## Claims

1. Dust hood (100) for a grinding device (200) provided with a gearbox neck (210) for securing the dust hood (100), with a hood body (10) for covering a circular grinding disc (220), and with a curtain (30), running along a circumference (U) of the hood body (10), for sealing the hood body (10) at least in sections in relation to a substrate (UG) to be processed by means of the grinding disc (220), and with an extraction connection (40), via which material (S) abrasively removed from the substrate can be sucked out of the hood body (10), wherein the dust hood (100) has an adjusting ring (50) by means of which the hood body (10) can be adjusted relatively, preferably in the axial direction (A) in relation to the axis of rotation (R) of the grinding disc (220), with respect to the gearbox neck (210) and/or the adjusting ring (50),
**characterized in that**
the hood body (10) is formed so as to be adjustable in stages, wherein to that end a spring-mounted latching tappet (59) is provided on the adjusting ring (50) and wherein the dust hood (100) has an engaging-around piece (25), provided on which are a plurality of recesses (29, 29', 29"), each of which corresponds to a vertical stage.

2. Dust hood (100) according to Claim 1,
**characterized in that** the adjusting ring (50) outwardly encompasses a guide neck (15) formed on the hood body (10) .

3. Dust hood (100) according to Claim 2,
**characterized in that** formed on the inside of the adjusting ring (50) is an adjusting thread (57) with a thread pitch (G), which is in engagement with a corresponding adjusting thread (17) formed on the outside of the guide neck (15), in such a way that a rotation of the adjusting ring (50) about the axis of rotation (R) causes the hood body (10) to be raised or lowered relative to the gearbox neck (210) and/or the hood body (10) to be raised or lowered relative to the adjusting ring (50).

4. Dust hood (100) according to one of the preceding claims,
**characterized in that** the engaging-around piece (25) has a U-shaped form, and wherein the engaging-around piece (25) engages around a retaining flange (55) formed on the adjusting ring (50) in order to secure the adjusting ring (50) on the gearbox neck (210), wherein the engaging-around piece (25) likewise engages around a housing flange (215) formed on the gearbox neck (210) when the dust hood (100) is arranged as intended on the grinding device (200).

5. Dust hood (100) according to Claim 4,
**characterized in that** the engaging-around piece (25) is arranged so as to be detachable from the gearbox neck (210) transversely, preferably perpendicularly, in relation to the axis of rotation (R).

6. Dust hood (100) according to Claim 5,
**characterized in that** the engaging-around piece (25) is secured by at least one retaining screw (27) and/or a means for preventing detachment of the gearbox neck (210) .

7. Dust hood (100) according to one of the preceding claims,
**characterized in that** the hood body (10) is adjustable from an upper hood position (OP) to a lower hood position (UP) and vice versa by rotating the adjusting ring (50) by approximately 180 degrees, wherein the upper and the lower hood position (UP; OP) each define a stop.

8. Dust hood (100) according to Claim 1 or 2,
**characterized in that** the adjusting ring (50) is connected to the gearbox neck (210) of the grinding device (200) in a form-fitting manner in an axial direction (A).

9. Dust hood (100) according to one of Claims 3 to 8,
**characterized in that** at least one thread recess (58) is provided in the thread turn (56) of the adjusting thread (57) and/or at least one core recess (18) is provided between two adjacent thread turns (16, 16') of the corresponding adjusting thread (17).

10. Dust hood (100) according to one of the preceding claims,
**characterized in that** the dust hood (100) has a curtain support (60), on which the curtain (30) is connected in a positionally fixed manner, wherein the curtain support (60) has a latching bushing (65) which can be latched in the hood body (10).

11. Dust hood (100) according to Claim 10,
**characterized in that** the latching bushing (65) has at least one bushing slot (67), which extends parallel to the axis of rotation (R) and at least partially overlaps the core recess (18).

12. Dust hood (100) according to one of the preceding claims,
**characterized in that** the hood body (10) is designed to cover a predominant portion of the grinding disc (200) and the dust hood (100) has a hood sector (20) which is displaceable along the hood body (10) in the circumferential direction (U) of the hood body (10) and is provided for gradually covering and opening up a remaining part of the grinding disc (220) as required, and wherein a curtain (30') is likewise provided in the hood sector (20).

13. Dust hood (100) according to one of the preceding claims,
**characterized in that** the curtain (20) is connected to the hood body (10) in a positionally fixed manner, and the dust hood (100) is free of any spring elements acting between the curtain (20) and the hood body (10) in the axial direction (A).

14. Grinding device (200) with a gearbox neck (210) and with a dust hood (100) according to one of the preceding claims, wherein the dust hood (100) is arranged or is to be arranged on the gearbox neck (210).

## Revendications

1. Capot antipoussière (100) pour une meuleuse (200), équipée d'un col de transmission (210) pour la fixation du capot antipoussière (100), avec un corps de capot (10) pour recouvrir une meule circulaire (220) et avec un rideau (30) s'étendant le long d'une périphérie (U) du corps de capot (10) pour étanchéifier au moins par sections le corps de capot (10) par rapport à un substrat (UG) à traiter au moyen de la meule (220), et avec un raccord d'aspiration (40) par l'intermédiaire duquel une matière enlevée du substrat (S) peut être aspirée hors du corps de capot (10), le capot antipoussière (100) présentant une bague de réglage (50) au moyen de laquelle le corps de capot (10) peut être réglé relativement, de préférence dans la direction axiale (A) par rapport à l'axe de rotation (R) de la meule (220), par rapport au col de transmission (210) et/ou à la bague de réglage (50),
**caractérisé en ce que**
le corps de capot (10) est configuré de manière à pouvoir être réglé par paliers, un poussoir d'encliquetage (59) monté sur ressort étant prévu à cet effet sur la bague de réglage (50), et le capot antipoussière (100) présentant une pièce d'entourage (25) sur laquelle sont prévus une pluralité d'évidements (29, 29', 29'') qui correspondent chacun à un palier de hauteur.

2. Capot antipoussière (100) selon la revendication 1, **caractérisé en ce que** la bague de réglage (50) entoure extérieurement un col de guidage (15) réalisé sur le corps de capot (10).

3. Capot antipoussière (100) selon la revendication 2, **caractérisé en ce qu'**un filetage de réglage (57) avec un pas de filetage (G) est réalisé sur le côté intérieur de la bague de réglage (50), qui est en prise avec un filetage de réglage correspondant (17) qui est réalisé sur le côté extérieur du col de guidage (15), de telle sorte qu'une rotation de la bague de réglage (50) autour de l'axe de rotation (R) provoque un soulèvement ou un abaissement du corps de capot (10) par rapport au col de transmission (210) et/ou du corps de capot (10) par rapport à la bague de réglage (50).

4. Capot antipoussière (100) selon l'une quelconque des revendications précédentes, **caractérisé en ce que** la pièce d'entourage (25) est réalisée en forme de U, et la pièce d'entourage (25) entoure une collerette de retenue (55) réalisée sur la bague de réglage (50) pour sécuriser la bague de réglage (50) sur le col de transmission (210), la pièce d'entourage (25), lorsque le capot antipoussière (100) est disposé sur la meuleuse (200) conformément à l'usage prévu, entourant également une collerette de carter (215) réalisée sur le col de transmission (210).

5. Capot antipoussière (100) selon la revendication 4, **caractérisé en ce que** la pièce d'entourage (25) est disposée de manière à pouvoir être retirée du col de transmission (210) transversalement, de préférence perpendiculairement, par rapport à l'axe de rotation (R) .

6. Capot antipoussière (100) selon la revendication 5, **caractérisé en ce que** la pièce d'entourage (25) est sécurisée par au moins une vis de retenue (27) et/ou un verrouillage contre un retrait du col de transmission (210) .

7. Capot antipoussière (100) selon l'une quelconque des revendications précédentes, **caractérisé en ce que** le corps de capot (10) peut être réglé d'une position supérieure de capot (OP) à une position inférieure de capot (UP) et inversement, par rotation de la bague de réglage (50) d'environ 180 degrés, les positions supérieure et inférieure de capot (UP ; OP) définissant chacune une butée.

8. Capot antipoussière (100) selon la revendication 1 ou 2, **caractérisé en ce que** la bague de réglage (50) est reliée par complémentarité de forme, dans la direction axiale (A), au col de transmission (210) de la meuleuse (200) .

9. Capot antipoussière (100) selon l'une quelconque des revendications 3 à 8, **caractérisé en ce qu'**au moins un évidement fileté (58) est prévu dans le pas de filetage (56) du filetage de réglage (57) et/ou au moins un évidement de noyau (18) est prévu entre deux pas de filetage voisins (16, 16') du filetage de réglage correspondant (17).

10. Capot antipoussière (100) selon l'une quelconque des revendications précédentes, **caractérisé en ce que** le capot antipoussière (100) présente un support de rideau (60) auquel le rideau (30) est relié de manière fixe, le support de rideau (60) présentant une douille d'encliquetage (65) qui peut être encliquetée dans le corps de capot (10).

11. Capot antipoussière (100) selon la revendication 10, **caractérisé en ce que** la douille d'encliquetage (65) présente au moins une fente de douille (67) qui s'étend parallèlement à l'axe de rotation (R) et qui chevauche au moins partiellement l'évidement de noyau (18).

12. Capot antipoussière (100) selon l'une quelconque des revendications précédentes, **caractérisé en ce que** le corps de capot (10) est configuré pour recouvrir une partie prépondérante de la meule (200) et le capot antipoussière (100) présente un secteur de capot (20) déplaçable le long du corps de capot (10) dans la direction périphérique (U) du corps de capot (10), qui est prévu pour recouvrir et dégager graduellement au besoin une partie restante de la meule (220), et un rideau (30') étant également prévu dans le secteur de capot (20) .

13. Capot antipoussière (100) selon l'une quelconque des revendications précédentes, **caractérisé en ce que** le rideau (20) est relié de manière fixe au corps de capot (10) et le capot antipoussière (100) est exempt d'éventuels éléments élastiques agissant entre le rideau (20) et le corps de capot (10) dans la direction axiale (A) .

14. Meuleuse (200) avec un col de transmission (210) et avec un capot antipoussière (100) selon l'une quelconque des revendications précédentes, le capot antipoussière (100) étant disposé ou devant être disposé sur le col de transmission (210).
